# EUROPÄISCHE PATENTSCHRIFT

(11) **EP 2 496 417 B1**
(45) Veröffentlichungstag und Bekanntmachung des Hinweises auf die Patenterteilung: **25.12.2013**
(21) Anmeldenummer: 10754435.5
(22) Anmeldetag: 16.09.2010
(51) Int. Cl.: B41F 13/02, B41F 13/12, B41F 33/00, B65H 23/188

(54) **VERFAHREN ZUM REGELN EINER REGELGRÖSSE BEI EINER BEARBEITUNGSMASCHINE**
METHOD FOR CONTROLLING A CONTROL VARIABLE FOR A PROCESSING MACHINE
PROCÉDÉ DE RÉGULATION D'UNE GRANDEUR DE RÉGULATION DANS UNE MACHINE DE TRAITEMENT

(30) Priorität: 07.11.2009 DE 102009052330
(43) Veröffentlichungstag der Anmeldung: 12.09.2012
(73) Patentinhaber: Robert Bosch GmbH, 70469 Stuttgart (DE)
(72) Erfinder: SCHULTZE, Stephan, 97816 Lohr am Main (DE); SCHNABEL, Holger, 97209 Veitshoechheim (DE)
(74) Vertreter: Thürer, Andreas
(86) Internationale Anmeldenummer: PCT/EP2010/005677
(87) Internationale Veröffentlichungsnummer: WO 2011/054414

(56) Entgegenhaltungen:
- DE-A1-102006 047 846
- DE-A1-102007 037 564
- DE-A1-102007 049 670

## Beschreibung

Die vorliegende Erfindung betrifft ein Verfahren zum Regeln einer Regelgröße bei einer Druckmaschine sowie eine Recheneinheit zum Durchführendes Verfahrens.

Die Erfindung ist bei Druckmaschinen, wie z.B. Zeitungsdruckmaschinen, Akzidenzdruckmaschinen, Tiefdruckmaschinen, Inline-Flexodruckmaschinen, Verpackungsdruckmaschinen oder Wertpapierdruckmaschinen, sowie bei Verarbeitungsmaschinen, wie z.B. Beutelmaschinen, Briefumschiagsmaschinen oder Verpackungsmaschinen, einsetzbar. Die Warenbahn kann aus Papier, Stoff Pappe, Kunststoff, Metall, Gummi, in Folienform usw. ausgebildet sein.

### Stand der Technik

Bei Bearbeitungsmaschinen, insbesondere Druckmaschinen, wird eine Warenbahn entlang von angetriebenen und nicht angetriebenen Walzen bewegt. Die Warenbahn wird gleichzeitig mittels meist angetriebener Bearbeitungseinrichtungen bearbeitet, bspw. bedruckt, gestanzt, geschnitten, gefalzt usw. Bei einer Bearbeitungsmaschine werden im Stand der Technik üblicherweise ein oder mehrere Bearbeitungsregister (bspw. Längsregister, Seitenregister) und/oder die Bahnspannung geregelt.

Eine angetriebene Walze kann zu einer Klemmstelle gehören, die die Warenbahn form- oder kraftschlüssig einklemmt und daher eine Bahnspannung in die Warenbahn einprägen kann. Bei einer Druckmaschine wird eine Klemmstelle beispielsweise von einem Druckwerk, bei dem eine kraftschlüssige Einheit zwischen dem angetriebenen Druckzylinder, dem Presseur und der Materialbahn besteht, gebildet.

Die Warenbahn kann in Bahnspannungsabschnitte unterteilt werden, wobei ein Bahnspannungsabschnitt von zwei Klemmstellen begrenzt wird. Innerhalb eines Bahnspannungsabschnitts können weitere angetriebene und/oder nicht angetriebene Walzen angeordnet sein. Oftmals ist die gesamte Warenbahn in mehrere Bahnspannungsabschnitte, mitunter auch mit unterschiedlichen Bahnspannungssollwerten, unterteilt. Zur Aufrechterhaltung der Sollwerte wird üblicherweise eine Bahnspannungsregelung eingesetzt.

Im Stand der Technik ist es üblich, das Register eines Bearbeitungswerks und/oder die Bahnspannung eines Bahnspannungsabschnitts durch entsprechende Ansteuerung von Stellgliedern, wie z.B. Druckzylindern bzw. deren Antrieben, Transportwalzen bzw. deren Antrieben, Kompensatoren u.ä., einzustellen. Aufgrund der Kopplung der einzelnen Stellglieder untereinander über die Materialbahn pflanzen sich solche Einstellungen als Störungen fort und müssen an nachfolgenden Bearbeitungswerken und/oder Bahnspannungsabschnitten von den zugehörigen Reglern ausgeregelt werden. Im Stand der Technik werden Möglichkeiten beschrieben, um solche Einstellungen zu entkoppeln, d.h. das Register anderer Bearbeitungswerke bzw. die Bahnspannung anderer Bahnspannungsabschnitte bei einer Verstellung unbeeinflusst zu lassen.

In der DE 103 35 885 A1 wird eine kombinierte Register- und Bahnspannungsregelung offenbart. Zur Entkopplung des Registers von Bahnspannungseinstellvorgängen wird eine Upstream-Strategie für die Bahnspannungsregelung vorgeschlagen.

In der DE 10 2007 017 096 A1 wird beschrieben, bei einer Downstream-Regelung mittels einer (dynamischen) Downstream-Vorsteuerung alle nachfolgenden Klemmstellen so vorzusteuern, dass diese direkt die Auswirkungen der führenden Klemmstelle kompensieren. Infolgedessen ist gewährleistet, dass alle nachfolgenden Registerregler nicht die Störungen der Kopplung durch die Materialbahn ausregeln müssen.

In der nicht vorveröffentlichten DE 10 2008 056 132 wird eine Entkopplung für eine Upstream-Regelung vorgeschlagen, wobei zusätzlich zu einer (konstanten) Upstream-Vorsteuerung auch eine (dynamische) Downstream-Vorsteuerung mittels PT1-Glied durchgeführt wird.

Weiter wird auf die DE 10 2006 047 846 A1 verwiesen.

Die bisherigen Entkoppelmethoden lassen jedoch nicht für alle baulichen Gegebenheiten gleich gute Ergebnisse erwarten. Insbesondere Bearbeitungsmaschinen mit angetriebenen Walzen, welche keine Klemmstelle bilden, sind noch nicht ausreichend berücksichtigt.

Es ist daher wünschenswert, ein verbessertes Regelverfahren für Druckmaschinen mit angetriebenen Walzen, welche keine Klemmstelle bilden, anzugeben.

### Offenbarung der Erfindung

Erfindungsgemäß werden ein Verfahren zum Regeln einer Regelgröße bei einer Druckmaschine mit den Merkmalen des Patentanspruchs 1 sowie eine Recheneinheit zum Durchführen dieses Verfahrens vorgeschlagen. Vorteilhafte Ausgestaltungen sind Gegenstand der Unteransprüche sowie der nachfolgenden Beschreibung.

### Vorteile der Erfindung

Neben den bisher erwähnten Bearbeitungs- und Transportwalzen existieren in Bearbeitungsmaschinen auch andere - typischerweise massereiche - Walzen mit eigenen Antrieben. Beispielsweise ist aus der DE 10 2006 047 846 A1 bekannt, auch Kühl- und/oder Leitwalzen anzutreiben, um die Registerhaltigkeit zu verbessern. Da diese anderen Walzen weder Klemmstellen bilden noch eine registerhaltige Bearbeitung des Materials durchführen, werden sie bei bekannten Entkoppelstrategien nicht berücksichtigt. Es wurde jedoch erkannt, dass diese Walzen trotzdem die Entkopplung negativ beeinflussen. Es hat sich gezeigt, dass eine Einbeziehung dieser Walzen in die Entkoppelstrategie, bspw. durch eine Vorsteuerung in Abhängigkeit von dem ausschlaggebenden Stellwert, zu einer signifikanten Verbesserung der Entkopplung führt. Die Einbindung erfolgt zweckmäßigerweise in die bekannten Strategien (Upstream oder Downstream ggf. in Kombination mit Standfarben- oder Vorgängerfarbenregelung). Die Vorsteuerung erfolgt zweckmäßigerweise bei der Regelung eines Bearbeitungsregisters und/oder einer Bahnspannung. Die angetriebene Walze wird als erstes Stellglied in Abhängigkeit von der Verstellung (ausschlaggebender Stellwert) eines zweiten Stellglieds vorgesteuert.

In Ausgestaltung erfolgt die Vorsteuerung während der Beschleunigungsphase, bspw. dem Hochlauf der Maschine. Zwischen Bearbeitungswalze und angetriebener Walze treten Reibungen auf, typischerweise durch weitere nicht angetriebene Walzen, wie z.B. Leitwalzen. Diese Reibung führt zu einer stationären Regelabweichung. Weiterhin besitzen die nicht angetriebenen Walzen ein Trägheitsmoment, welches bei Geschwindigkeitsänderungen überwunden werden muss. Dies führt zu einer dynamischen Regelabweichung. Um diese Einflüsse nicht erst nach dem Auftreten der Regelabweichung durch den Regler ausregeln zu lassen, kann die wenigstens eine angetriebene Walze bei einer Geschwindigkeitsänderung entsprechend vorgesteuert werden.

Die Vorsteuerung kann - insbesondere bei einer Geschwindigkeitsänderungmodellbasiert und/oder adaptiv erfolgen. Modellbasiert bedeutet, dass aus physikalischen Größen, wie z.B. Materialbahngeschwindigkeit, Format, E-Modul, Trägheiten, Reibung, Beschleunigung usw., die entsprechende Vorsteuergröße berechnet wird. Adaptiv bedeutet, dass die Vorsteuergröße nach jeder Beschleunigungsphase optimiert wird. Dafür bietet sich insbesondere ein Lernalgorithmus an, der die Vorsteuergröße (z.B. die Stellgröße an den Antrieb der Walze) während einer Geschwindigkeitsänderung anhand einer noch auftretenden Regelabweichung beobachtet, optimiert und somit automatisch an sich verändernde Produktionsbedingungen (z.B. Änderung der Umgebungstemperatur, Feuchtigkeit, Trocknertemperatur usw.) anpasst.

Zweckmäßigerweise wird bei der Vorsteuerung ein Gleit- und/oder Dehnschlupf berücksichtigt. Da die Walzen nicht Bestandteil einer Klemmstelle sind und sie nur von der Materialbahn umschlungen werden, kann sich bei höheren Geschwindigkeiten ein Luftfilm zwischen Walze und Materialbahn bilden und in der Folge die Haftzone verkleinern. Dies kann dazu führen, dass sich eine Vorsteuerung der Walze nicht mehr vollständig auf die Materialbahn auswirkt. Es kommt somit nicht mehr zu einer vollständigen Entkopplung der Verstellbewegung, da keine vollständige Kraftübertragung von der Kühlwalze auf die Materialbahn mehr stattfindet. Vorteilhafterweise wird der auftretende Gleitschlupf entsprechend in der Vorsteuerung berücksichtigt, so dass bspw. bei abnehmender Kraftübertragung die Vorsteuerung vergrößert wird.

In Ausgestaltung wird die wenigstens eine angetriebene Walze geregelt und wenigstens ein drittes Stellglied in Abhängigkeit von dem Stellwert für das erste Stellglied vorgesteuert. Falls die angetriebene Walze selbst in eine Regelung eingebunden ist, werden für diese Walze eigene Stellwerte erzeugt, die wiederum - durch ein Entkoppelnetzwerk entsprechend bearbeitet - zur Vorsteuerung anderer Stellglieder verwendet werden, um die Entkopplung zu verbessern.

Eine erfindungsgemäße Recheneinheit, z.B. ein Steuergerät einer Druckmaschine, ist, insbesondere programmtechnisch, dazu eingerichtet, ein erfindungsgemäßes Verfahren durchzuführen.

Auch die Implementierung der Erfindung in Form von Software ist vorteilhaft, da dies besonders geringe Kosten ermöglicht, insbesondere wenn eine ausführende Recheneinheit noch für weitere Aufgaben genutzt wird und daher ohnehin vorhanden ist. Geeignete Datenträger zur Bereitstellung des Computerprogramms sind insbesondere Disketten, Festplatten, Flash-Speicher, EEPROMs, CD-ROMs, DVDs u.a.m. Auch ein Download eines Programms über Computernetze (Internet, Intranet usw.) ist möglich.

Weitere Vorteile und Ausgestaltungen der Erfindung ergeben sich aus der Beschreibung und der beiliegenden Zeichnung.

Es versteht sich, dass die vorstehend genannten und die nachfolgend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispiels in der Zeichnung schematisch dargestellt und wird im Folgenden unter Bezugnahme auf die Zeichnung ausführlich beschrieben.

### Figurenbeschreibung

- Figur 1: zeigt eine schematische Darstellung einer als Druckmaschine ausgebildeten Bearbeitungsmaschine mit selbstangetriebenen Kühlwalzen.
- Figur 2: zeigt in schematischer Darstellung ein Beispiel für eine erfindungsgemäße Regelstrategie für eine Druckmaschine gemäß Figur 1.

In Figur 1 ist eine als Druckmaschine ausgebildete Bearbeitungsmaschine, wie sie der vorliegenden Erfindung zugrunde liegen kann, schematisch dargestellt und insgesamt mit 100 bezeichnet. Ein Bedruckmaterial, beispielsweise Papier 101, wird der Maschine über ein Einzugswerk 110 zugeführt. Das Papier 101 wird durch als Druckwerke 111, 112, 113, 114 ausgebildete Bearbeitungseinrichtungen geführt und bedruckt und durch ein Auszugswerk 115 wieder ausgegeben. Die Ein-, Auszugs- und Druckwerke 110 bis 115 sind positionierbar, insbesondere zylinder- bzw. winkelkorrigierbar, angeordnet. Die Druckwerke 111 bis 114 liegen in einem bahnspannungsgeregelten Bereich zwischen dem Einzugswerk 110 und dem Auszugswerk 115.

Die Druckwerke 111 bis 114 weisen jeweils einen Druckzylinder 111' bis 114' auf, gegen den jeweils ein Presseur 111" bis 114" mit starkem Druck angestellt ist. Die Druckzylinder 111' bis 114' sind einzeln und unabhängig angetrieben. Die zugehörigen Antriebe 11"' bis 114"' sind schematisch dargestellt. Die Presseure 111" bis 114" sind frei drehbar ausgebildet. Das Einzugs- und Auszugswerk 110 bzw. 115 weist jeweils zwei gegenläufige Zylinder auf, die das Papier 101 führen. Auch je eine Transportwalze des Einzugs- und des Auszugswerks ist einzeln durch einen Antrieb 110"' bzw. 115"' angetrieben. Das Einzugs- und Auszugswerk 110, 115 und die Druckwerke 111 bis 114 bilden jeweils eine Klemmstelle.

In den Bahnabschnitten zwischen den einzelnen Druckwerken 111 bis 114 wird das Papier 101 über nicht näher erläuterte Rollen geführt, die mit 102 bezeichnet sind. Aus Gründen der Übersichtlichkeit sind nicht alle Rollen mit Bezugszeichen 102 versehen. Es kann sich insbesondere um Umlenkrollen, Trocknungs-, Beschneideeinrichtungen usw. handeln.

Häufig befindet sich zwischen den Druckwerken 111 bis 114 und den entsprechenden Kühlwalzen jeweils ein Trockner, der die auf die Bahn 101 aufgedruckte Farbe trocknet. Die Bahn 101 wird nach einem Bedruck- und ggf. Trocknungsschritt über Kühlwalzen geführt. Dazu ist im Bahnabschnitt zwischen dem ersten Druckwerk 111 und dem zweiten Druckwerk 112 eine Kühlwalze 121, im Abschnitt zwischen dem zweiten Druckwerk 112 und dem dritten Druckwerk 113 eine Kühlwalze 122, im Abschnitt zwischen dem dritten Druckwerk 113 und dem vierten Druckwerk 114 eine Kühlwalze 123 und im Abschnitt zwischen dem vierten Druckwerk 114 und dem Auszugswerk 115 eine vierte Kühlwalze 124 angeordnet. Gemäß der dargestellten Ausführungsform der Druckmaschine sind alle Kühlwalzen 121 bis 124 selbstangetrieben und dazu mit eigenen Antrieben 121"' bis 124"' ausgestattet. In anderen Maschinentypen bzw. Druckanwendungen können die angetriebenen Walzen 121 bis 124 beispielsweise auch Temperatur erhöhende (Heizwalzen) oder noch andere Funktionen besitzen.

Anhand Figur 2 wird beschrieben, wie bei der dargestellten Druckmaschine die selbstangetriebenen Kühlwalzen in eine Bahnspannungs- und/oder Registerregelung einbezogen werden. Es versteht sich, dass die beschriebene Art und Weise ebenso für andere selbstangetriebene Walzen gültig ist. In Figur 2 wird eine Downstream-Regelstrategie mit Entkopplung am Beispiel der Druckmaschine gemäß Figur 1 beschrieben, wobei jedoch in Figur 2 nur die für das Beispiel wesentlichen Elemente abgebildet sind. Downstream bedeutet, dass Verstellungen in Bahnlaufrichtung durchgeführt werden. Soll ein Stellglied i (bspw. ein Druckzylinder) verstellt werden, so wird das Stellglied i selbst verstellt. Upstream bedeutet, dass eine Verstellung entgegen der Bahnlaufrichtung durchgeführt wird. Soll das Stellglied i verstellt werden, so werden alle davorliegenden Stellglieder (üblicherweise einschließlich des Einzugs) 1, 2, ..., i-1 verstellt, das Stellglied i jedoch unverändert gelassen. Es ist bekannt, aus Entkopplungsgründen bei beiden Strategien auch alle nachfolgenden Stellglieder i+1, i+2, ..., n zu verstellen.

In einem Regler (nicht gezeigt) werden Stellgrößen (Reglerausgangsgrößen) uR1, uR2, uR3 und uR4 für die Antriebe 111"' bis 114"' der Druckwerke 111 bis 114 bestimmt. Bei den Stellgrößen kann es sich zur Regelung der Bahnspannung beispielsweise um Rotationsgeschwindigkeiten, Feinabgleiche u.ä. handeln. Bei der Regelung des Registers ist die Stellgröße beispielsweise ein Winkeloffset u.ä. Die Stellgrößen werden durch ein Entkopplungsnetzwerk 200 verarbeitet und als veränderte Stellgrößen a1, u2, u3 und u4 an die Antriebe bereitgestellt. Das Entkopplungsnetzwerk 200 umfasst dazu Regelglieder 201-203 und 211-213. Weiterhin stellt das Entkopplungsnetzwerk 200 Stellgrößen uV1, uV2, uV3 für die Antriebe der Kühlwalzen bereit.

Die Regelglieder 201-203 dienen zur Downstream-Entkopplung der Druckwerke von einer Stellbewegung. Die Regelglieder 211-213 dienen zur Downstream-Entkopplung der angetriebenen Kühlwalzen und bewirken eine Vorsteuerung in Abhängigkeit von einer Stellgröße. Die tatsächliche Ausgestaltung der Vorsteuerung ist allgemein abhängig von der Regelstrategie (Vorgängerfarbe- oder Referenzfarbe) sowie der Verstellrichtung (Downstream oder Upstream). Die Regelglieder 211-213 stellen entsprechende dynamische Entkopplungsstrategien dar. Eine Vorsteuerung kann beispielsweise bei einer Downstream-Vorgängerfarbenregelung über eine Kombination eines DT1-Glieds und einer Totzeit erfolgen. Die Zeitkonstanten der Regelglieder sind abhängig von der Materialbahnlänge, hier einerseits von Druckwerk zu Kühlwalze und andererseits von Kühlwalze zu Druckwerk, und der Materialbahngeschwindigkeit. Beispielsweise würde bei einer Verstellung des Antriebs 111"' auf Grundlage einer Stellgröße uR1 diese unverändert an den Antrieb geführt und zusätzlich über das Regelglied 211, welches die Bahnlänge zwischen Walze 111' und Walze 121 berücksichtigt, und das Regelglied 201, welches die Bahnlänge zwischen Walze 121 und Walze 112' berücksichtigt, an die nachfolgenden Stellglieder vorgesteuert, wobei die Vorsteuergröße und die Stellgrößen uV1, u2, uV2, u3, uV3, u4 eingehen.

Im vorliegenden Beispiel sind die Kühlwalzen nicht geregelt, es werden daher keine Stellgrößen (Reglerausgangsgrößen) für die Kühlwalzen bereitgestellt. Optional könnten die Kühlwalzen zusätzlich zur Vorsteuerung auch geregelt werden. Die zugehörige Stellgröße für eine Kühlwalze würde in diesem Fall zweckmäßigerweise genauso wie die Stellgrößen für die Druckzylinder dynamisch entkoppelt. Die Entkopplung erfolgt zweckmäßig mittels dynamischer Zeitglieder. Dies können beispielsweise PT1-, PT2-, PTn-, DT1-, DT2-, DTn-Glieder, Totzeiten usw. sein. Weiterhin sind auch nichtlineare Vorsteuerungen, die ähnlichen Verläufe wie die dynamischen Zeitglieder haben, zulässig.

## Patentansprüche

1. Verfahren zum Regeln einer Regelgröße bei einer Druckmaschine (100) mit mehreren Druckwerken, insbesondere einer Tiefdruckmaschine, die zum Transport und/oder zur Bearbeitung einer Warenbahn (101) angetriebene Walzen (111', 112', 113', 114', 121, 122, 123, 124) aufweist, von denen wenigstens eine (121, 122, 123, 124) nicht Bestandteil einer Klemmstelle (110, 111, 112, 113, 114, 115) ist und zwischen einer ersten Klemmstelle (111, 112, 113, 114) und einer zweiten Klemmstelle (112, 113, 114, 115) angeordnet ist, welche jeweils aus einem angetriebenen Druckzylinder und einem frei drehbaren Presseur oder aus zwei Transportwalzen, von denen eine angetrieben ist, gebildet wird, wobei ein erstes Stellglied (121"', 122"', 123"', 124"') zur Verstellung der wenigstens einen angetriebenen Walze (121, 122, 123, 124), welche nicht Bestandteil einer Klemmstelle (110, 111, 112, 113, 114, 115) ist, in Abhängigkeit von einem Stellwert (uR1, uR2, uR3, uR4) an ein zweites Stellglied (111"', 112"', 113"', 114"') zur Verstellung einer angetriebenen Walze (111', 112', 113', 114'), welche Bestandteil der ersten Klemmstelle (111, 112, 113, 114) ist, und in Abhängigkeit von einer Bahnlänge zwischen der angetriebenen Walze (111', 112', 113', 114'), welche Bestandteil der ersten Klemmstelle (111, 112, 113, 114) ist, und der wenigstens einen angetriebenen Walze (121, 122, 123, 124), welche nicht Bestandteil einer Klemmstelle (110, 111, 112, 113, 114, 115) ist, vorgesteuert wird, und **dadurch gekennzeichnet, dass** ein drittes Stellglied (112"', 113"', 114"', 115"') zur Verstellung einer angetriebenen Walze (112', 113', 114'), welche Bestandteil der zweiten Klemmstelle (112,113, 114, 115) ist, in Abhängigkeit von dem Stellwert (uR1, uR2, uR3, uR4) an das zweite Stellglied (111"', 112"', 113"', 114"') und in Abhängigkeit von einer Bahnlänge zwischen der angetriebenen Walze (111', 112', 113', 114'), welche nicht Bestandteil einer Klemmstelle (110, 111, 112, 113, 114, 115) ist, und der wenigstens einen angetriebenen Walze (121, 122, 123, 124), welche Bestandteil der zweiten Klemmstelle (112,113, 114, 115) ist, vorgesteuert wird.

2. Verfahren nach Anspruch 1,
wobei die wenigstens eine angetriebene Walze als Kühl-/Heiz- (121, 122, 123, 124) oder Leitwalze ausgebildet ist.

3. Verfahren nach Anspruch 1 oder 2,
wobei als zweites Stellglied eine Bearbeitungs-, Transport-, Kühl-, Heiz- und/oder Leitwalze walze bzw. deren Antrieb (111"', 112"', 113"', 114"') dient.

4. Verfahren nach einem der vorstehenden Ansprüche,
wobei als zweites Stellglied ein Kompensator dient.

5. Verfahren nach einem der vorstehenden Ansprüche,
wobei die Regelgröße ein Bearbeitungsregister und/oder eine Bahnspannung ist.

6. Verfahren nach einem der vorstehenden Ansprüche,
wobei die Vorsteuerung modellbasiert, indem aus physikalischen Größen, wie beispielsweise Materialbahngeschwindigkeit, Format, E-Modul, Trägheiten, Reibung, Beschleunigung, die entsprechende Vorsteuergröße berechnet wird, und/oder adaptiv, indem die Vorsteuergröße nach jeder Beschleunigungsphase optimiert wird, erfolgt.

7. Verfahren nach einem der vorstehenden Ansprüche,
wobei bei der Vorsteuerung ein Gleit- und/oder Dehnschlupf der wenigstens einen angetriebenen Walze (121, 122, 123, 124) berücksichtigt wird.

8. Verfahren nach einem der vorstehenden Ansprüche,
wobei die Vorsteuerung stationär und/oder dynamisch für unterschiedliche Geschwindigkeitszustände erfolgt.

9. Verfahren nach einem der vorstehenden Ansprüche,
wobei die wenigstens eine angetriebene Walze geregelt wird.

10. Recheneinheit, die dazu eingerichtet ist, ein Verfahren nach einem der vorstehenden Ansprüche durchzuführen.

## Claims

1. Method for controlling a control variable for a printing press (100) having a plurality of printing units, in particular a gravure printing press, which has rolls (111', 112', 113', 114', 121, 122, 123, 124) which are driven for transporting and/or for processing a material web (101) and of which at least one (121, 122, 123, 124) is not a constituent part of a clamping point (110, 111, 112, 113, 114, 115), and is arranged between a first clamping point (111, 112, 113, 114) and a second clamping point (112, 113, 114, 115), which is formed in each case from a driven impression cylinder and a freely rotatable impression roller or from two transport rolls, of which one is driven, a first actuator (121*'''*, 122*'''*, 123*'''*, 124*'''*) being pilot-controlled for adjusting the at least one driven roll (121, 122, 123, 124) which is not a constituent part of a clamping point (110, 111, 112, 113, 114, 115), as a function of an actuating value (uR1, uR2, uR3, uR4) with respect to a second actuator (111"', 112"', 113"', 114"') for adjusting a driven roll (111', 112', 113', 114') which is a constituent part of the first clamping point (111, 112, 113, 114), and as a function of a web length between the driven roll (111', 112', 113', 114') which is a constituent part of the first clamping point (111, 112, 113, 114) and the at least one driven roll (121, 122, 123, 124) which is not a constituent part of a clamping point (110, 111, 112, 113, 114, 115), and **characterized in that** a third actuator (112"', 113"', 114"', 115"') is pilot-controlled for adjusting a driven roll (112', 113', 114') which is a constituent part of the second clamping point (112, 113, 114, 115), as a function of the actuating value (uR1, uR2, uR3, uR4) with respect to the second actuator (111"', 112"', 113"', 114"') and as a function of a web length between the driven roll (111', 112', 113', 114') which is not a constituent part of a clamping point (110, 111, 112,' 113, 114, 115) and the at least one driven roll (121, 122, 123, 124) which is a constituent part of the second clamping point (112, 113, 114, 115).

2. Method according to Claim 1, the at least one driven roll being configured as a cooling/heating roll (121, 122, 123, 124) or guide roll.

3. Method according to Claim 1 or 2, a processing, transport, cooling, heating and/or guide roll or their/its drive (111"', 11"', 113"', 114''') serving as second actuator.

4. Method according to one of the preceding claims, a compensator serving as second actuator.

5. Method according to one of the preceding claims, the control variable being a processing register and/or a web tension.

6. Method according to one of the preceding claims, the pilot control taking place in a model-based manner, by the corresponding pilot control variable being calculated from physical variables, such as material web speed, format, modulus of elasticity, inertia, friction, acceleration, and/or in an adaptive manner, by the pilot control variable being optimized after each acceleration phase.

7. Method according to one of the preceding claims, a sliding slippage and/or expansion slippage of the at least one driven roll (121, 122, 123, 124) being taken into consideration in the pilot control.

8. Method according to one of the preceding claims, the pilot control taking place in a steady-state and/or dynamic manner for different speed states.

9. Method according to one of the preceding claims, the at least one driven roll being controlled.

10. Computing unit which is set up for carrying out a method according to one of the preceding claims.

## Revendications

1. Procédé de réglage d'une grandeur de réglage dans une machine d'impression (100) comprenant plusieurs dispositifs d'impression, en particulier une machine d'héliogravure, qui présente des rouleaux entraînés (111', 112', 113', 114', 121, 122, 123, 124) pour le transport et/ou le traitement d'une bande de matériau (101), dont au moins l'un (121, 122, 123, 124) ne fait pas partie d'une zone de serrage (110, 111, 112, 113, 114, 115) et est disposé entre une première zone de serrage (111, 112, 113, 114) et une deuxième zone de serrage (112, 113, 114, 115), qui est formée à chaque fois par un cylindre d'impression entraîné et un presseur librement rotatif ou par deux rouleaux de transport, dont l'un est entraîné, un premier actionneur (121"', 122"', 123"', 124"") étant piloté pour le réglage de l'au moins un rouleau entraîné (121, 122, 123, 124) qui ne fait pas partie d'une zone de serrage (110, 111, 112, 113, 114, 115), en fonction d'une valeur de réglage (uR1, uR2, uR3, uR4) au niveau d'un deuxième actionneur (111"', 112"', 113"', 114"') pour le réglage d'un rouleau entraîné (111', 112', 113', 114'), qui fait partie de la première zone de serrage (111, 112, 113, 114), et en fonction d'une longueur de bande entre le rouleau entraîné (111', 112', 113', 114'), qui fait partie de la première zone de serrage (111, 112, 113, 114), et l'au moins un rouleau entraîné (121, 122, 123, 124), qui ne fait pas partie d'une zone de serrage (110, 111, 112, 113, 114, 115), et **caractérisé en ce qu'**un troisième actionneur (112"', 113"', 114"', 115"') est piloté pour le réglage d'un rouleau entraîné (112', 113', 114'), qui fait partie de la deuxième zone de serrage (112, 113, 114, 115), en fonction de la valeur de réglage (uR1, uR2, uR3, uR4) au niveau du deuxième actionneur (111"', 112"', 113"', 114"') et en fonction d'une longueur de bande entre le rouleau entraîné (111', 112', 113', 114'), qui ne fait pas partie d'une zone de serrage (110, 111, 112, 113, 114, 115), et l'au moins un rouleau entraîné (121, 122, 123, 124), qui fait partie de la deuxième zone de serrage (112, 113, 114, 115).

2. Procédé selon la revendication 1,
dans lequel l'au moins un rouleau entraîné est réalisé sous forme de rouleau de refroidissement, de chauffage (121, 122, 123, 124) ou de rouleau directeur.

3. Procédé selon la revendication 1 ou 2,
dans lequel on utilise comme deuxième actionneur un rouleau de traitement, de transport, de refroidissement, de chauffage et/ou directeur, ou son entraînement (111"', 112"', 113"', 114"').

4. Procédé selon l'une quelconque des revendications précédentes,
dans lequel on utilise un compensateur en tant que deuxième actionneur.

5. Procédé selon l'une quelconque des revendications précédentes,
dans lequel la grandeur de réglage est un registre de traitement et/ou une tension de bande.

6. Procédé selon l'une quelconque des revendications précédentes,
dans lequel la commande pilote a lieu sur la base d'un modèle, en calculant, à partir de grandeurs physiques, comme par exemple la vitesse de la bande de matériau, le format, le module E, les inerties, le frottement, l'accélération, la grandeur pilote correspondante, et/ou en optimisant de manière adaptative la grandeur pilote après chaque phase d'accélération.

7. Procédé selon l'une quelconque des revendications précédentes,
dans lequel, lors de la commande pilote, un patinage par glissement et/ou étirement de l'au moins un rouleau entraîné (121, 122, 123, 124) est pris en compte.

8. Procédé selon l'une quelconque des revendications précédentes,
dans lequel la commande pilote a lieu de manière stationnaire et/ou dynamique pour différents états de vitesse.

9. Procédé selon l'une quelconque des revendications précédentes, dans lequel l'au moins un rouleau entraîné est régulé.

10. Unité de calcul prévue pour mettre en oeuvre un procédé selon l'une quelconque des revendications précédentes.
